# FASCICULE DE BREVET EUROPEEN

(11) **EP 0 237 420 B1**
(45) Date de publication et mention de la délivrance du brevet: **17.01.1990**
(21) Numéro de dépôt: 87400484.9
(22) Date de dépôt: 05.03.1987
(51) Int. Cl.: A63F 1/14, A63F 1/02

(54) **Appareil de lecture et de distribution de cartes, en particulier de cartes à jouer.**
Vorrichtung zum Lesen und Verteilen von Karten, insbesondere von Spielkarten.
Device for reading and distributing cards, in particular playing cards.

(30) Priorité: 06.03.1986 FR 8603161
(43) Date de publication de la demande: 16.09.1987
(73) Titulaire: ACTICIEL S.A., F-78110 Le Vesinet (FR)
(72) Inventeur: Normand, Gérard, F-25000 Besancon (FR); Persuy, Michel, F-78110 Le Vesinet (FR)
(74) Mandataire: Hud, Robert

(56) Documents cités:
- DE-A- 3 147 603
- FR-A- 2 540 737
- GB-A- 2 152 018
- US-A- 4 534 562

## Description

L'invention concerne un appareil assurant la distribution automatique de cartes, en particulier de cartes à jouer, qui procède à la lecture des cartes au fur et à mesure de leur distribution, en commandant le mode de leur répartition.

On connaît des appareils à lire des cartes telles que des cartes perforées à 80 colonnes et à les distribuer par transport à friction de la carte, mais de tels appareils ne sont guère applicables à la distribution de cartes à jouer.

Par le brevet français 2 186 839 on connaît un distributeur automatique de donnes de cartes dans lequel les cartes, empilées dans un magasin, sont extraites à l'unité et sont réparties dans une pluralité de réceptacles par un volet déflecteur dont la position est commandée par un dispositif de programmation et de sélection séquentielle permettant de distribuer de manière aléatoire, dans les récéptacles, les cartes successives extraites du magasin. Un tel distributeur ne permet pas de distribuer aux joueurs des donnes prédéterminées, et n'est donc pas utilisable en particulier lors de tournois.

Par le brevet français 2 109 213, on connaît par contre un appareil permettant de répartir des cartes à jouer selon une distribution prédéterminée, les cartes à distribuer comportant des contacts électriques ou magnétiques et chaque carte étant successivement associée à un organe pilote qui, selon la position des contacts sur la carte, aiguille celle-ci vers une voie d'orientation particulière. Un tel appareil présente l'inconvénient d'utiliser une lecture électrique ou magnétique des cartes, ce qui rend compliquée la réalisation de celles-ci. De plus, le déplacement des cartes s'effectue au moyen de bandes transporteuses et de rouleaux disposés suivant différentes orientations, ce qui est un obstacle à la fiabilité de l'appareil.

La présente invention a pour objet de remédier aux inconvénients présentés par les appareils connus et elle propose à cet effet un appareil de lecture et de distribution de cartes qui procède à une lecture optique des cartes à distribuer, qui procède à la distribution des cartes selon des donnes prédéterminées en assurant de façon simple et efficace le transport des cartes et leur distribution sélective, et qui permet la réception des cartes distribuées dans des étuis de donne, tels que les bridgeurs par exemple en reçoivent lors des tournois.

Selon l'invention, l'appareil comprend un bac de réception des cartes empilées à distribuer, un moyen de dépilage de ces cartes, des moyens de lecture d'informations portées par les cartes dépilées et des moyens automatiques pour le transfert de chaque carte dépilée dans un logement déterminé selon les informations lues sur cette carte, et il se caractérise par le fait qu'une paroi horizontale du bec de réception est constituée par un chariot comportant des moyens de friction qui coopèrent avec la carte extrême correspondante du paquet de cartes à distribuer, ce chariot étant déplacé selon un mouvement de translation qui isole ladite carte extrême des autres cartes du paquet en la faisant passer à travers un dispositif de sélection et, après passage de la carte devant le dispositif de lecture, le chariot immobilisant celle-ci au-dessus dudit logement déterminé sous la commande du dispositif de lecture, avant de revenir à sa position initiale en commandant la chute de la carte transportée dans ledit logement déterminé.

Selon une forme d'exécution préférée, le chariot constitue le fond du bec de réception du paquet de cartes et il coopère avec la carte inférieure de ce paquet par au moins un galet de friction d'axe transversal, disposé au centre du chariot et conçu pour ne pouvoir tourner que lors de la course de retour du chariot, ainsi que par des talons d'entraînement disposés en avant et/ou en arrière du galet.

Le déplacement du chariot est commandé par un moteur agissant sur un système à poulies et à câble lié au chariot.

L'amplitude de la course du chariot est communiquée au moteur par un dispositif électronique à partir des informations lues sur la carte transportée. Lors de son transport par le chariot, la carte franchit des dispositifs anti-retour disposés au droit de parois verticales transversales correspondant aux parois transversales successives des logements de réception des cartes, et le chariot est arrêté automatiquement lorsque l'extrémité arrière de la carte se trouve entre les dispositifs anti-retour correspondant aux parois avant et arrière du logement de réception choisi, ce qui présente l'avantage d'éviter toute précision sur l'arrêt du moteur. Le chariot est alors entraîné en sens inverse (course de retour) et l'extrémité arrière de la carte vient buter contre le dispositif anti-retour correspondant à la paroi arrière du logement choisi, la carte étant ainsi immobilisée alors que le chariot continue son déplacement de retour. Lorsque le chariot dépasse, lors de son mouvement de retrait, le dispositif anti-retour correspondant à la paroi arrière du logement de réception choisi, la carte est libérée et tombe par gravité dans ce logement.

L'appareil comprend un dispositif de lecture conçu pour coopérer avec des indications de codage portées par des cartes à jouer à distribuer.

L'appareil selon l'invention peut également comprendre un second dispositif de lecture, conçu pour l'identification de cartes présentant des informations d'un autre genre telles par exemple que des informations relatives aux résultats d'un tournoi de cartes, au contenu d'une donne ou au corrigé de cette donne.

Pour bien faire comprendre l'appareil selon l'invention, on en décrira ci-après, titre d'exemple sans caractère limitatif, une forme d'exécution préférée en référence au dessin schématique annexé dans lequel:
la figure 1 est une vue en perspective d'un appareil selon l'invention pour la lecture et la distribution sélective de cartes à jouer;
la figure 2 est une vue de dessus partielle de l'appareil de la figure 1, montrant plus particulièrement le magasin de réception des cartes à distribuer et le chariot de transport des cartes;
la figure 3 est une vue partielle en coupe verticale longitudinale de l'appareil;
la figure 4 est une vue en coupe transversale prise selon la ligne IV - IV de la figure 3;
la figure 5 est une vue en coupe transversale prise selon la ligne V - V de la figure 3;
la figure 6 est une vue de dessus du tiroir à cartes;
la figure 7 est une vue de face d'une carte à jouer avec son système de codage à lecture optique; et
la figure 8 est une vue de face d'une carte de résultat de donne avec système de marque à 13 pistes.

En référence plus particulièrement à la figure 1 l'appareil selon l'invention a la forme d'un caisson allongé qui présente à une extrémité un bac 1 aux cotes du paquet de cartes à recevoir, l'introduction de celui-ci étant facilitée par une fente 2 qui permet le passage des doigts de l'utilisateur. Au-delà du bac 1, l'appareil comporte une zone centrale 3 qui comprend des cases de distribution des cartes. Comme on le verra plus loin, ces cases sont au nombre de quatre dans l'exemple représenté, mais ce nombre peut varier selon le mode d'utilisation de l'appareil. En 4 on a représenté une zone comprenant des équipements électriques et électroniques de type connu assurant les fonctionnements de l'appareil. Dans la zone 4 est ménagé un orifice 5 qui peut recevoir une cartouche de mémoire pour augmenter les capacités de l'appareil. En 6 peut être disposé un clavier, non représenté au dessin, équipé d'un système de visualisation à diode ou à cristaux liquides, mais cette option peut avantageusement être remplacée par l'écran et le clavier d'un micro-ordinateur ou d'un terminal de télécommunication, raccordable sur l'appareil. En 7 on a représenté l'emplacement d'un bloc de lecture optique, à environ treize pistes, qui est situé au-dessus de la première case de distribution.

A la partie inférieure de l'appareil, un tiroir à cartes 8 comprend un certain nombre de cases (quatre dans l'exemple représenté) qui correspondent aux cases de distribution de la zone 3 de l'appareil. En 9 se trouve une zone d'accès direct aux cases de distribution des cartes, permettant d'intervenir dans le cas d'un incident de fonctionnement.

Comme on le voit plus particulièrement à la figure 2, le fond du bac 1 est constitué par un chariot 10 qui comporte vers l'arrière deux talons d'entraînement 11, 12, à sa partie intermédiaire deux galets d'entraînement 13, 14 réalisés en caoutchouc souple et équipés de moyens anti-retour, et vers l'avant un talon 15. Le chariot se prolonge latéralement par des bras 16, 17 assurant son guidage le long de tiges longitudinales 18, 19. Le bras 16 coopère avec la tige 18 par l'intermédiaire d'une douille antifriction et le bras 17 comporte une fourchette de guidage en évitant ainsi au système de guidage d'être hyperstatique. Au bras 17 est fixé un câble souple 20 qui est tendu entre deux poulies 21, 22 de façon continue par un ressort 23. La poulie 21 est montée folle, alors que la poulie 22 est motrice sous l'action d'un moteur 24 (non représenté). Par une commande expliquée plus loin, le moteur 24 entraîne le câble 20 par friction et, en conséquence, le chariot 10 se trouve déplacé plus ou moins loin vers la droite en direction des cases de distribution, puis revient en arrière de la droite vers la gauche jusqu'à sa position initiale.

Comme on le voit plus particulièrement à la figure 3, le paquet de cartes 26 repose sur le chariot 10 en étant en appui sur les galets 13, 14 d'une part et sur le talon 15 de ce chariot d'autre part. Pour assurer un bon appui des cartes 26 sur le chariot 10, un poids 27 est posé sur le paquet de cartes entre l'axe des galets 13, 14 et le talon 15. Un taquet réglable 28 est porté par la paroi verticale avant du bac 1 et ce taquet ménage avec le talon 15 un espace 29 légèrement supérieur à l'épaisseur d'une carte, en permettant ainsi au chariot 10 de n'entraîner qu'une seule carte à la fois (la carte inférieure du paquet 26) hors du bac 1, les autres cartes du paquet venant buter sur le taquet 28.

Lors de leur déplacement les galets de caoutchouc 13, 14 du chariot 10, sous la pression du poids 27 et par leur dispositif anti-retour constitué par une lame élastique 30 s'arc-boutant sur le caoutchouc du galet lors de l'avance du chariot 10 et maintenant une friction légère lors du mouvement de retour, entraînent par adhérence les cartes du paquet 26 jusqu'à ce que la carte inférieure, directement entraînée par les galets, se glisse dans l'espace calibré 29 ménagé par le taquet 28, sélectionnant ainsi une seule carte. Un talon arrière 31 du chariot 10, qui dans la position initiale de ce chariot est pressé par une lame élastique 32 sous une rampe 33 du bac 1, se glisse sous le paquet de cartes 26 lorsque la carte inférieure de ce paquet est sélectionnée à travers l'espace 29, et l'arête 34 de ce talon 31 vient éventuellement engager la tranche de la carte sélectionnée en évitant ainsi tout risque de glissement de celle-ci. Lors du déplacement, l'axe des galets 13, 14 dépasse l'axe du poids 27, de sorte que le paquet de cartes 26 bascule dans le sens anti-horaire sur l'arrière du chariot 10, autour d'une génératrice des galets 13, 14, en améliorant le contact de la carte sélectionnée avec l'arête 34 du talon 31. La carte fléchit alors légèrement en se déformant, ce qui maintient la pression sur les galets 13, 14.

Le chariot 10 s'engage alors dans le couloir 35 situé au-dessus des cases 36 de distribution des cartes, la carte sélectionnée étant pincée entre les appuie 11, 12, 13, 14 du chariot 10 et une retombée 37 du couloir, son guidage transversal étant assuré par les parois 38 du couloir 35. Ce couloir 35 comporte des traverses verticales 39 délimitant longitudinalement les cases 36 de distribution des cartes intégrées au tiroir 8. Au droit des traverses 38, sauf pour celle d'entre elles située la plus à droite, des ressorts anti-retour 40 sont disposés dans la partie supérieure du couloir 35 de façon à se trouver sur le chemin de la carte transportée par le chariot 10. Chaque ressort 40 s'escamote vers la droite lorsqu'il est engagé, du côté de sa rampe 41, par la carte transportée par le chariot 10 se déplaçant de la gauche vers la droite, puis revient élastiquement à sa position initiale après dépassement par la carte de la face arrière verticale 42 du ressort.

La commande du chariot 10 est telle que l'arrêt de celui-ci s'effectue de façon que le bord arrière de la carte qu'il transporte soit situé indifféremment entre deux ressorts anti-retour 40, ce qui évite ainsi toute précision sur l'arrêt du moteur..

Lors du déplacement de retour du chariot 10, celui-ci entraîne la carte avec lui jusqu'à ce que le bord arrière de cette carte bute sur la face verticale 42 d'un ressort anti-retour 40. La carte reste alors sur place pendant que le chariot 10 continue son mouvement de retour, les galets 13, 14 dont la rotation est permise dans ce sens ne contrariant pas le mouvement relatif du chariot et de la carte. Dès que le bord avant du chariot 10 atteint l'emplacement de la face verticale 42 du ressort anti-retour 40 immobilisant la carte, celle-ci se trouve libérée et tombe par gravité entre les traverses 39 jusqu'à la case 36 correspondante du tiroir 8.

Le chariot 10 sans carte revient vers le paquet de cartes 26. Le talon 31 de ce chariot est équipé d'une rampe 43 qui se glisse au retour sous le taquet 28, sous le paquet de cartes 26, puis sous la rampe 33 du bac 1 pour retrouver sa position initiale. Dans ce sens de déplacement, les galets 13, 14 sont libres de tourner sous le paquet de cartes.

Ayant décrit le mode de dépilage, de transport et de libération des cartes successives effectué par l'appareil selon l'invention, on décrira maintenant comment s'effectue la commande du déplacement du chariot et, en particulier, comment est choisi en fonction de la valeur de chaque carte distribuée le déplacement du chariot correspondant à la distribution de cette carte dans une case de réception 36 choisie, pour réaliser une donne prédéterminée.

Comme on le voit à la figure 7, chaque carte 26 à distribuer comporte en haut et à droite ainsi qu'en bas et à gauche une vignette de lecture 44. Celle-ci comporte quatre lignes et trois colonnes, c'est-à-dire la possibilité d'inscrire jusqu'à douze points colorés (rouges ou noirs) sur fond blanc qui sont destinés à l'identification de la carte par l'appareil. La première ligne 45 de cette vignette constitue une piste de synchronisation, identique pour toutes les cartes. Les deuxième et troisième lignes, respectivement 46 et 47, représentent 6 bits et permettent d'identifier jusqu'à soixante quatre document donc au moins les cinquante deux cartes d'un jeu de cartes conventionnel. Dans le cas d'un jeu de tarot, comportant soixante dix huit cartes, la vignette de lecture devra comporter une colonne supplémentaire ce qui permet d'identifier jusqu'à 256 documents. La quatrième ligne 48 sert, par un contrôle de parité, à vérifier la bonne lecture des lignes 46, 47 en réduisant ainsi les risques d'erreur.

La vignette de lecture 44 est remarquable en ce que sa forme 3 x 4 points (ou 4 x 4 points pour le jeu de tarot) s'inscrit symétriquement et esthétiquement vis-à-vis de la vignette habituelle d'identification de la carte.

La vignette 44 de chaque carte 26 du paquet mis en place dans le bac 1 est destinée à venir en regard d'un lecteur optique 49 (voir figure 2) de façon que la vignette 44 de la carte inférieure du paquet soit lue lors du déplacement du chariot 10 entraînant cette carte. L'information est transmise à l'appareillage électronique de l'appareil (disposé dans la zone 4 et non représenté ni décrit car étant connu en lui-mëme), qui la rapproche de la liste d'une donne établie par l'appareil, ou par un centre-serveur ou par une carte donne (ou bien encore entrée par clavier) et affecte la carte à l'une des cases de distribution 36 en commandant par le moteur 24 un déplacement du chariot 10 qui correspond à la distribution de la carte dans cette case.

A la figure 8 on a représenté en 50 un ticket de résultat, utilisable dans un tournoi de bridge par exemple, qui est constitué de deux parties ayant chacune le format d'une carte à jouer et qui sont reliées entre elles par des parties à rompre 51, 52 conçues de façon que les bavures occasionnées par la rupture ne constituent pas une gêne pour les talons 11, 12 et 31 du chariot 10 lorsque ces parties de ticket sont empilées et introduites dans le bac 1 de l'appareil. Ces tickets 50, imprimés en rouge, comportent des chiffres qui peuvent être rayés au crayon noir ou bleu pour être lus par un lecteur optique 53 disposé dans l'emplacement 7 de la figure 1, au-dessus de la première case de distribution 36. Ce lecteur optique peut comporter un patin 54 favorisant l'entrée des cartes, et une glace 55 évitant l'em- poussièrement.

Dans la version représentée, le ticket 50 comprend 14 pistes (lignes) soit 12 pistes de résultat et 2 pistes de synchronisation un décalage du lecteur à 13 pistes 53 permet de reconnaître le sens d'introduction de la carte qui peut être introduite indifféremment dans les deux sens. Un codage dans la marge 56 du ticket 50 permet le repérage de la partie et du joueur. Le ticket pourrait être imprimé rectoverso et faire l'objet de deux passages dans l'appareil pour réaliser une lecture des deux faces.

On comprend que les tickets 50, comportant les résultats d'un tournoi, sont disposés dans le bec récepteur 1 et sont amenés par le chariot 10 devant le lecteur 53 dont l'information, confrontée à un résultat type entré dans l'appareil, commande la distribution dans une case 36 prédéterminée des tickets 50 conformes à ce résultat type. Toutefois, de la même façon, le ticket 50 pourrait comporter des instructions pour la machine telles que les données d'une donne ou le corrigé de la donne.

Le fonctionnement de l'appareil selon l'invention se comprend immédiatement d'après la description qui précède et on ne l'exposera donc que brièvement, dans l'hypothèse d'une donne de bridge à effectuer selon des données entrées dans l'appareil. La carte inférieure 26 du paquet à distribuer introduit dans le bac 1 de l'appareil est entraînée par adhérence par le chariot 10 vers la gauche de la figure 2 en passant par l'espace 29 ménagé sous le taquet 28 et en ayant l'une de ses vignettes 44 qui passe en regard du lecteur 49. Le chariot 10 et la carte qu'il porte se déplacent le long du couloir 35, au-dessus des cases de distribution 36, en repoussant vers la droite les ressorts anti-retour 40. Par comparaison de fin- formation sur la valeur de la carte transmise par le lecteur 16 avec les données de la donne à effectuer, le système électronique de l'appareil commande, par l'intermédiaire du moteur 24, l'arrêt du chariot 10 dans une position où il se trouve en avant du ressort anti-retour 40 correspondant à la paroi frontale arrière de la case 36 dans laquelle la carte doit être distribuée. Le chariot 10 repart ensuite en arrière jusqu'à sa position initiale pour coopérer avec la carte qui se trouve alors en dessous du paquet à distribuer, alors que la carte transportée est immobilisée par le ressort anti-retour au-dessus de la case 36 choisie et tombe par gravité dans cette case dès que le chariot 10 a dépassé ce dispositif anti-retour.

Comme représenté à la figure 6 le tiroir 8, destiné à recevoir une donne de bridge, comporte quatre cases 36 dotées d'encoches 57 facilitant la prise des cartes. Avantageusement un couvercle rabattable et repliable, non représenté, peut être associé au tiroir 8 pour maintenir les cartes en place lors du transport, en constituant ainsi un étui à cartes. Dans le cas d'une donne pour le jeu de belotte, le tiroir 8 devrait alors comporter cinq cases de distribution 36.

On remarquera, en référence à la figure 5, que les retombées 37 du couloir 35, guidant la carte, coopèrent avec celle-ci à un niveau légèrement inférieur à celui du chariot de façon que la carte se trouve dans une position bombée favorable à son transport. La rampe 54 est destinée à aplanir la carte avant son passage devant le lecteur 53.

## Revendications

1. Appareil de lecture et de distribution de cartes, en particulier de cartes à jouer, comprenant un bac de réception des cartes empilées à distribuer, un moyen de dépilage des cartes, des moyens de lecture d'informations portées par la carte dépilée, et des moyens automatiques de transfert de chaque carte dépilée dans un logement déterminé selon les informations lues sur la carte, caractérisé en ce que la bac de réception (1) comprend une paroi horizontale constituée par un chariot (10) comportant des moyens de friction qui coopèrent avec la carte extrême correspondante du paquet de cartes empilées (26) à distribuer, ledit chariot (10) subissant une translation qui isole ladite carte extrême des autres cartes du paquet par passage dans un système de sélection (29) et, après passage de la carte devant le dispositif de lecture (49, 53), le chariot immobilisant celle-ci au-dessus dudit logement déterminé (36) sous la commande du dispositif de lecture, avant de revenir à sa position initiale en commandant la chute de la carte transportée dans ledit logement (36) déterminé.

2. Appareil selon la revendication 1, caractérisé en ce que le chariot (10) constitue le fond mobile du bac (1) et coopère avec la carte inférieure du paquet de cartes (26).

3. Appareil selon la revendication 1 ou la revendication 2, caractérisé en ce que les moyens de friction équipant le chariot (10) comprennent au moins un galet (13, 14) d'axe transversal disposé à la partie centrale du chariot et des talons d'entraînement (11, 12, 15) disposés en avant et/ou en arrière dudit galet (13, 14).

4. Appareil selon la revendication 3, caractérisé en ce que le galet (13, 14) équipant le chariot (10) est équipé d'un dispositif anti-retour, tel qu'une lame élastique (30) coopérant avec la périphérie du galet, qui interdit la rotation du galet lors de la course d'aller du chariot (10) transportant la carte et permet la rotation en sens inverse du galet lors de la course de retour du chariot.

5. Appareil selon l'une quelconque des revendications précédentes, caractérisé en ce que le moyen de sélection permettant d'isoler la carte extrême du paquet de cartes (26) est constitué par un taquet réglable (28) porté par la paroi avant du bac (1) et ménageant avec le chariot (10) un espace (29) légèrement supérieur à l'épaisseur d'une carte.

6. Appareil selon l'une quelconque des revendications 1 à 5, caractérisé en ce que le déplacement du chariot (10) est commandé par un moteur (24) entraînant une poulie motrice (22) sur laquelle circule un câble (20) relié au chariot (10), l'actionnement du moteur qui détermine la course du chariot étant assuré par un circuit électronique de commande sensible aux informations lues par le dispositif de lecture (49, 53) sur la carte transportée.

7. Appareil selon l'une quelconque des revendications précédentes, caractérisé en ce que des dispositifs anti-retour (40), pouvant se présenter sous la forme de ressorts oscillants comportant une face avant verticale (42) et une face arrière en forme de rampe (41), sont disposés sur le chemin de la carte transportée, au droit de parois transversales de guidage (39) correspondant aux logements de réception (36) des cartes, de façon à permettre le passage de la carte portée par le chariot (10) lors de la course aller de ce chariot et à immobiliser la carte au-dessus du logement de réception (36) choisi lors de la course de retour du chariot.

8. Appareil selon la revendication 6 ou la revendication 7, caractérisé en ce que la commande d'arrêt de la course d'aller du chariot (10) s'effectue lorsque celui-ci se trouve à cheval entre le logement de réception (36) choisi pour la carte et le logement (36) adjacent disposé vers l'avant de l'appareil.

9. Appareil selon l'une quelconque des revendications précédentes, caractérisé en ce que les logements (36) de réception des cartes sont intégrés dans un tiroir amovible (8) accessible à la partie inférieure de l'appareil, ledit tiroir pouvant être muni d'un couvercle basculable et clipable.

10. Appareil selon l'une quelconque des revendications précédentes, caractérisé en ce .que les moyens de lecture comprennent un lecteur optique (49) conçu pour lire des informations de valeur de cartes à jouer introduites dans le bac de réception (1 ).

11. Appareil selon l'une quelconque des revendications précédenstes, caractérisé en ce que les moyens de lecture comprennent un lecteur optique (53) conçu pour lire des informations portées par des tickets (50), tels que des cartes de résultat, des instructions de donne ou des corrigés de donne, ayant le format de cartes à jouer.

12. Appareil selon la revendication 7, caractérisé en ce que le chemin en forme de couloir (35) le long duquel se déplace la carte portée par le chariot (10) présente latéralement des retombées (37) coopérant avec la face supérieure de la carte transportée, ces retombées (37) venant à un nieau légèrement inférieur à celui du chariot (10) pour donner à la carte transportée une position légèrement bombée.

## Patentansprüche

1. Vorrichtung zum Lesen und Verteilen von Karten, insbesondere von Spielkarten, mit einem Aufnahmebehälter für den zu verteilenden Kartenstapel, einer Einrichtung zur Kartenstapelabnahme, einer Leseeinrichtung zum Lesen von Informationen, die sich auf einer vom Stapel abgenommenen Karte befinden, und mit einer automatischen Transporteinrichtung zur Weiterleitung jeder vom Stapel abgenommenen Karte in ein bestimmtes Ablagefach entsprechend den von der Karte abgelesenen Informationen, dadurch gekennzeichne4 daß der Aufnahmebehälter (1) eine horizontale Wand aufweist, die einen Schlitten (10) bildet, der mit einer Reibungseinrichtung versehen ist, welche mit der entsprechenden außenliegenden Karte des zu verteilenden Kartenstaplers (26) zusammenwirkt, wobei der Schlitten (10) eine Verschiebebewegung erfährt, wodurch die außenliegende Karte von den anderen Karten im Kartenstapel beim Durchgang durch eine Auswahlvorrichtung (29) und nach Vorbeiführung der Karte an der Leseeinrichtung (49, 53) trennbar ist, wobei der Schlitten (10) diese vor Rückkehr in ihre Ausgangsstellung über dem betreffenden Ablagefach (36) auf Befehl der Leseeinrichtung (49, 53) stehen läßt (unbeweglich macht) und dabei die Abwärtsbewegung der in das betreffende Ablagefach (36) bewegten Karte steuert.

2. Vorrichtung nach Anspruch 1, dadurch gekennzeichnet, daß der Schlitten (10) den beweglichen Boden des Aufnahmebehälters (1) bildet und mit der untersten Karte des Kartenstapels (26) zusammenwirkt.

3. Vorrichtung nach Anspruch 1 oder 2, dadurch gekennzeichnet daß die Reibungseinrichtung auf dem Schlitten (10) zumindest eine Reibrolle (13, 14) aufweist, deren Achse quer verläuft und sich im Mittelabschnitt des Schlittens (10) und von Führungansätzen (11, 12, 15) befindet, die sich vor und/oder hinter der Reibrolle (13, 14) befinden.

4. Vorrichtung nach Anspruch 3, dadurch gekennzeichnet daß die Reibrolle (13, 14) auf dem Schlitten (10) mit einer Rückdrehsicherung, wie einer elastischen Zunge (30), versehen ist, welche mit dem Umfang der Reibrolle (13, 14) zusammenwirkt und die Drehbewegung der Reibrolle während des Vorlaufs des Schlittens (10) verhindert, durch welche die Karte weitergeleitet wird und die Drehbewegung der Reibrolle in die entgegengesetzte Richtung während des Rücklaufs des Schlittens möglich ist.

5. Vorrichtung nach einem der vorhergehenden Ansprüche, dadurch gekennzeichnet, daß die Auswahlvorrichtung zum Trennen der außenliegenden Karte vom Kartenstapel (26) aus einer einstellbaren Nase (28) besteht, welche an der Wandung vor dem Aufnahmebehälter (1) befestigt ist und zusammen mit dem Schlitten (10) einen freien Raum (29) begrenzt, der etwas größer als die Dicke einer Karte ist.

6. Vorrichtung nach einem der Ansprüche 1 bis 5, dadurch gekennzeichnet, daß die Verlagerung des Schlittens (10) durch einen Motor (24) steuerbar ist, welcher eine Antriebsriemenscheibe (22) antreibt, auf welcher ein mit dem Schlitten (10) verbundener Riemen (20) bzw. ein solches Kabel umläuft, wobei die Ansteuerung des Motors, durch welche der Weg des Schlittens festlegbar ist, durch eine elektronische Steuerschaltung sichergestellt ist, die auf die Informationen anspricht, welche die Leseeinrichtung (49, 53) von der vorbeigeführten Karte abliest. 7. Vorrichtung nach einem der vorhergehenden Ansprüche, dadurch gekennzeichnet, daß eine Rücklaufsicherung (40) im Weg der weitergeführten Karte angeordnet ist, welche beispielsweise in Form von hin- und herbeweglichen Federn mit einer vertikalen Vorderseite (42) und einer rampenförmigen Rückseite (41) ausgebildet ist und senkrecht zu Querführungswandungen (39) steht, welche den Ablagefächern (36) für die Karten zugeordnet sind, so daß die Weiterleitung der vom Schlitten (10) bei dessen Vorlauf getragenen Karte möglich ist und die Karte über dem gewählten Ablagefach (36) bei Rücklauf des Schlittens feststellbar ist.

8. Vorrichtung nach Anspruch 6 oder 7, dadurch gekennzeichnet, daß der Befehl zum Stillstand des Schlittens (10) beim Vorlauf dann erfolgt, wenn sich dieser zu beiden Seiten zwischen dem für die Karte gewählten Ablagefach (36) und dem benachbarten Ablagefach (36) befindet, welches zum vorderen Ende der Vorrichtung hin liegt.

9. Vorrichtung nach einem der vorhergehenden Ansprüche, dadurch gekennzeichnet, daß die Ablagefächer (36) zur Aufnahme der Karten in einem vom unteren Teil der Vorrichtung her zugänglichen und herausziehbaren Schubfach (8) integriert sind, wobei das Schubfach mit einem aufklappbaren und festklemmbaren Deckel _{'}versehen sein kann.

10. Vorrichtung nach einem der vorhergehenden Ansprüche, dadurch gekennzeichnet, daß die Leseeinrichtung einen optischen Leser (49) zum Ablesen der Informationen über den Wert der in den Aufnahmebehälter (1) eingelegten Spielkarten aufweist.

11. Vorrichtung nach einem der vorhergehenden Ansprüche, dadurch gekennzeichnet, daß die Leseeinrichtung einen optischen Leser (53) zum Ablesen der Informationen von Datenkarten (50), beispielsweise in Form von Ergebniskarten, Karten mit Anweisungen oder Berichtigungen zur Spielrunde mit den Karten aufweist, welche das Format von Spielkarten haben.

12. Vorrichtung nach Anspruch 7, dadurch gekennzeichnet, daß der Weg in Form eines Ganges (35), entlang welchem die vom Schlitten (10) getragene Karte geführt ist, seitlich Vorsprünge (37) aufweist, welche mit der Oberseite der hindurchgeführten Karte zusammenwirken und bis zu einer Höhe hinunterreichen, die etwas unter der Höhe des Schlittens (10) liegt, so daß die hindurchgeführte Karte sich in leicht hochgewölbter Lage befindet.

## Claims

1. An apparatus for scanning and dealing cards, particularly playing cards, comprising a container adapted to receive the stacked cards which are to be dealt, a means of removing cards from the stack, means of scanning information carried on the card removed from the stack, and automatic means of transferring each removed card to a place determined according to the information scanned on the card, characterised in that the receiving container (1) comprises a horizontal wall consisting of a trolley (10) comprising friction means which co-operate with the corresponding end card of the pack of stacked cards (26) which are to be dealt, the said trolley (10) undergoing a translatory movement which isolates the said end card from the other cards of the pack by passing through a selection system (29) and, after the card has passed in front of the scanning device (49, 53), the trolley immobilising the card over the said specific emplacement (36) under the control of the scanning device, prior to regaining its initial position, causing the transported card to fall into the said specific emplacement (36).

2. An apparatus according to Claim 1, characterised in that the trolley (10) constitutes the movable bottom of the container (1) and co-operates with the bottom card of the pack of cards (26).

3. An apparatus according to Claim 1 or Claim 2, characterised in that the friction means mounted on the trolley (10) comprise at least one roller (13, 14) having a transverse axis disposed in the central part of the trolley and drive members (11, 12, 15) disposed in front of and/or at the rear of the said roller (13, 14).

4. An apparatus according to claim 3, characterised in that the roller (13, 14) mounted on the trolley (10) is equipped with a non-return device such as a flexible blade (30) co-operating with the periphery of the roller, which prevents the roller rotating during forwards movement of the trolley (10) carrying the card and permitting rotation in the opposite direction of the roller during return travel of the trolley.

5. An apparatus according to any one of the preceding Claims, characterised in that the selection means making it possible to isolate the end card from the pack of cards (26) consists of a regula- ble catch (28) carried by the front wall of the container (1) and defining with the trolley (10) a space (29) which is slightly larger than the thickness of one card.

6. An apparatus according to any one of Claims 1 to 5, characterised in that the displacement of the trolley (10) is controlled by a motor (24) which entrains a drive pulley (22) on which moves a cable (20) connected to the trolley (10), operation of the motor which determines the travel of the trolley being carried out by an electronic control circuit sensitive to the data scanned by the scanning device (49, 53) on the card being transported.

7. An apparatus according to any one of the preceding Claims, characterised in that non-return means (40) which may take the form of reciprocating springs having a vertical front face (42) and a ramp-like rear face (41) are disposed in the path of the transported card, at right-angles to the transverse guide walls (39) corresponding to the positions (36) at which the cards are received, in such a way as to allow passage of the card carried by the trolley (10) during the forwards movement of this trolley, the card being immobilised over the selected receiving position (36) upon the return travel of the trolley.

8. An apparatus according to Claim 6 or Claim 7, characterised in that the command to stop the forwards movement of the trolley (10) is given when the trolley is midway between the selected position (36) for receiving the card and the adjacent position (36) disposed towards the front of the apparatus.

9. An apparatus according to any one of the preceding Claims, characterised in that the card receiving positions (36) are integrated into a removable drawer (8) accessible at the bottom of the apparatus, the said drawer possibly being fitted with a tiltable and clip-lockable lid.

10. An apparatus according to any one of the preceding Claims, characterised in that the scanning means comprise a visual scanner (49) designed to read data indicating the value of playing cards introduced into the receiving container (1 ).

11. An apparatus according to any one of the preceding Claims, characterised in that the scanning means comprise a visual scanner (53) designed to read data carried by tickets (50) such as results cards, instructions to deal or corrections of deal and taking the same form as playing cards.

12. An apparatus according to Claim 7, characterised in that the corridor-like path (35) along which moves the card carried by the trolley (10) has lateral flanges (37) co-operating with the upper face of the card being transported, the said flanges (37) reaching to a level slightly below that of the trolley (10) so that the card being transported has a slightly convex attitude.
